# EUROPÄISCHE PATENTSCHRIFT

(11) **EP 3 020 890 B1**
(45) Veröffentlichungstag und Bekanntmachung des Hinweises auf die Patenterteilung: **08.11.2017**
(21) Anmeldenummer: 15187277.7
(22) Anmeldetag: 29.09.2015
(51) Int. Cl.: E04H 4/08

(54) **ROLLADEN ZUR ABDECKUNG VON SCHWIMMBÄDERN**
ROLLER COVER FOR COVERING SWIMMING POOLS
VOLET DE PISCINE

(30) Priorität: 17.11.2014 IT BZ20140050
(43) Veröffentlichungstag der Anmeldung: 18.05.2016
(73) Patentinhaber: Sonnenpool GmbH, 39011 Lana (IT)
(72) Erfinder: Kofler, Hubert, 39011 Lana (IT)
(74) Vertreter: Ausserer, Anton

(56) Entgegenhaltungen:
- EP-A1- 1 999 321
- CH-A5- 580 734
- DE-A1- 2 732 470
- DE-A1- 3 506 460
- DE-U1-202005 015 344
- US-A1- 2006 230 511

## Beschreibung

Die vorliegende Erfindung bezieht sich auf einen Rollladen zur Abdeckung von Schwimmbädern gemäß dem Oberbegriff des Patentanspruchs 1.

Zur Abdeckung von Schwimmbädern werden bevorzugt Rollladen verwendet, die aus einer Vielzahl von schwimmfähigen Lamellen gebildet werden, die aneinander jeweils längs ihrer Längskante angelenkt sind und um eine an einer Seite eines Schwimmbeckens angeordneten Achse mit den zu dieser Achse parallelen Anlenkungen auf- bzw. abgerollt werden können.
Das Dokument D1 DE 27 32 470 A1 beschreibt eine Schwimmbadabdeckung, die aus mehreren gelenkig miteinander verbundenen Hohlprofilen nach der Art eines Rollladen zusammengesetzt sind. Die Hohlprofilen sind jeweils durch eine horizontal, geneigt oder gekrümmt verlaufende Zwischenwand in zwei Kammern unterteilt, von denen die untere Kammer als Schwimmkörper und die obere Kammer als vom Badewasser durchströmbarer Absorber ausgebildet sind.

Das Dokument D2 580 734 A2 offenbart eine Abdeckung für Wasseroberflächen, die aus mehreren flachen, schwimmfähigen Hohlkörpern besteht, deren obere Begrenzungswand lichtdurchlässig ist und deren darunter liegende Begrenzungswand auf ihrer der oberen Wand zugekehrten Seite mit einer lichtabsorbierenden Schicht versehen ist.

Keines der beiden erwähnten Dokumente betrifft Abdeckungen mit Kammern, die eine vorteilhafte Einbringung von Materialstreifen ermöglichen.

Diese schwimmfähigen Lamellen können beim Stand der Technik Hohlkörper aus Kunststoff oder Metall sein, welche in mehrere Hohlkammern unterteilt sind. Die beiden offenstehenden Enden werden mit jeweils einer Kappe luftdicht verschlossen.

Es liegt nahe, dass eine solche Abdeckung auch aus vollen Lamellen bestehen kann, jedoch immer mit der Voraussetzung, dass sie auf der Wasseroberfläche schwimmfähig sind.

Durch ein Nut- und Federsystem werden die einzelnen Lamellen ineinander geschoben um die erwähnte Anlenkung herzustellen und bilden somit eine geschlossene Abdeckung für Schwimmbäder bzw. becken.

Eine solche Abdeckung erfüllt generell zwei Hauptaufgabe: Erstens dient sie als Isoliermatte zum Erhalt der Wassertemperatur. Zweitens bildet sie eine Schutzvorrichtung gegen unbeabsichtigtes Hineinfallen ins Schwimmbad vor allem von Kindern.

Es sind Lamellen mit einem nach unten offenen Profil bekannt, die einen Schaumstoffstreifen der Art aufnehmen, dass die Isolierung der über das Schwimmbecken gespannten Rollladenmatte erhöht wird. Diese Lösung zur erhöhten Isolierung ist mit dem Problem behaftet, dass sich der Schaumstoff des Profils bei einem nicht einwandfreien Aufwickeln und bei direkter Berührung des Schaumstoffes mit dem Wasser des Schwimmbecken vom Profil abhebt.

Es ist klar, dass es möglich wäre, ein seitlich geschlossenes Profil unter Ausbildung mindestens einer Kammer vorzusehen, die für den Einschub eines Schaumstoffstreifens geignet ist. Auch in diesem Fall ist der Einschub kompliziert und teuer.

Die Aufgabe der vorliegenden Erfindung liegt darin, das oben angeführte Problem zu beseitigen.

Es besteht überdies das Problem des Temperaturgefälles zwischen der zur Sonne gewandten oberen Fläche und der zum Wasser gewandten unteren Fläche des Rolladens. Durch dieses Temperaturgefälle könnten sich Spannungen im Profil der Lamellen aufbauen.

Diese Aufgabe wird durch einen Rollladen zur Abdeckung von Schwimmbädern mit den Merkmalen des kennzeichnenden Teils des Patentanspruchs 1 gelöst.

Werden Lamellen vorgeschlagen, die eine Profilwand aufweisen, die um die Längsrichtung der Lamellen herum gegenüber einer zugeordneten Profilwand aufklappbar und schließbar ist, so wird das Innere der Lamellen für die Einbringung eines Schaumstoffstreifens zugänglich. Die beiden Wände des Profils sind mit gegenseitigen voneinander lösbaren Befestigungsmitteln versehen. Diese Befestigungsmittel können vorteilhafterweise gegenseitig schnappartig ausgebildet sein. Es ist klar, dass bei Anwendung von lösbaren Verbindungstegen die Anzahl von zwischen den Wänden gebildeten Kammern erhöht werden kann. Somit kann in jeder Kammer ein Schaumstoffstreifen eingelegt werden.

Durch die schnappartige Verbindung der Stege bedeutet dies gleichzeitig auf irgendeine Art ein Gelenk zwischen den beiden Wänden, jene obere und jene untere, wobei so die Spannungen des Materials entladen werden, die auf Ausdehnungen aufgrund eines Temperaturgefälles zurückzuführen sind.

In einer bevorzugten Ausführungsform weist der Schaumstoff geschlossene Poren auf.

In einer Variante weist die zwischen den beiden Wänden für das Einhaken einer anliegenden Lamelle gebildete Aufnahme zwei zueinander spiegelbildlich gegenüberliegende Nasen auf, die zwischen sich ein Verstärkungsplättchen der Lamelle aufnehmen.

Weitere Einzelheiten und Merkmale des erfindungsgemäßen Rollladens gehen aus den Patentansprüchen und der folgenden Beschreibung von bevorzugten, in der beiliegenden Zeichnung beispielhaft und nicht begrenzend dargestellten Ausführungsformen hervor. Es zeigen,
Figur 1 einen Querschnitt einer erfindungsgemäßen Lamelle bei Ausführung von zwei Schritten der gegenseitigen Schließung,
Figur 2 einen Querschnitt wie Figur 1 im geschlossenen Zustand der erfindungsgemäßen Lamelle,
Figur 3 einen Querschnitt wie in den vorstehenden Figuren in einer Variante.

In den Figuren ist mit der Bezugsziffer 1 insgesamt eine Lamelle 1 eines nicht weiter dargestellten Rollladens für die Abdeckung eines Schwimmbades dargestellt.

Die Lamelle 1 besteht aus einer Wand 2 und einer Wand 3, die sich zusammen zur Bildung einer Aufnahme 4 mit ihren Verlängerungen 5 und 6 erstrecken, die in die Aufnahme 4 hinein, einerseits, ragen und hakenförmige Verlängerungen 7 und 8, andererseits aufweisen. Die Wände 3 und 4 sind vor den Verlängerungen 5 und 6 über einen Steg 9 miteinander verbunden. Eine der Wände, hier mit 3 angegeben, weist in der Nähe des Steges 9 ein Filmscharnier 10 oder eine andere Art von Scharnier in einem verformbaren Werkstoff auf, um welches die Wand 3 in Richtung der Wand 2 und davon weg geschwenkt werden kann. Die Wand 2 ist fest mit einem hinterschnittenen vom Steg 9 beabstandeten Sitz 11 und einem hinterschnittenen von diesen letzteren Sitz 11 beabstandeten Sitz 12 versehen. Die hinterschnittenen Sitze 11, 12 sind dazu bestimmt schnappartig mit einem Steg 13 über einen Endkopf 14 desselben und schnappartig mit einem Steg 15 über einen Endkopf 16 desselben verbunden zu werden. Die Stege 13 und 15 stehen fest von der Wand 3 vor, um von einer Offenstellung der Wand 3, wie in Figur 1 mit durchgehenden Linien gezeigt, über eine Zwischenstellung, durch strichlierte Linien angegeben, in eine geschlossene Stellung gebracht zu werden, sowie in Figur 2 und 3 gezeigt.

In den zwischen dem Steg 9 und dem Steg 13 bzw. zwischen dem Steg 13 und dem Steg 15 gebildeten Kammern können Schaumstoffstreifen 17 und 18, bevorzugter Weise Schaumstoff mit geschlossenen Poren, aufgenommen werden.

In einer bevorzugten Ausführungsform stehen in den Sitz 4 des Steges 9 der Verlängerungen 5 und 6 zueinander gegenüberliegenden Nasen 19 und 20 vor, um zusammen ein Verstärkungsplättchen 21 aufzunehmen.

Zur Montage der erfindungsgemäßen Lamellen 1 werden in den jeweiligen Kammern, in Offenstellung der Lamellen, wie in Figur 1 dargestellt, jeweilige Schaumstoffstreifen 17 und 18 eingebracht. Danach werden die Stege 13 und 15 über deren Köpfe mit den jeweiligen hinterschnittenen Sitzen 11 und 12 schnappartig verbunden. Mit dieser Schließung bilden die hakenartigen Verlängerungen 7 und 8 einen Doppelhaken, der gelenkig in den Sitz 4 einer anliegenden Lamellen 1 eingefügt werden kann und somit die Öffnung der Lamellen verriegelt.

Wenn auch im bevorzugten Ausführungsbeispiels eine Lamelle 1 mit zwei Kammern bzw. mit zwei Schaumstoffstreifen 17 und 18 beschrieben wurde, sind auch eine oder mehrere bzw. ein oder mehrere Schaumstoffstreifen denkbar.

### Bezugsziffernliste

- 1: Lamelle
- 2: Wand
- 3: Wand
- 4: Aufnahme
- 5: Verlängerung
- 6: Verlängerung
- 7: hakenartige Verlängerung
- 8: hakenartige Verlängerung
- 9: Steg
- 10: Filmscharnier
- 11: hinterschnittener Sitz
- 12: hinterschnittener Sitz
- 13: Steg
- 14: Kopf
- 15: Steg
- 16: Kopf
- 17: Streifen
- 18: Streifen
- 19: Nase
- 20: Nase
- 21: Verstärkungsplättchen

## Patentansprüche

1. Rollladen zur Abdeckung von Schwimmbädern, bestehend aus einer Vielzahl von schwimmfähigen Lamellen, deren Längsseiten aneinander angelenkt sind, wobei jede Lamelle (1) aus einer ersten Wand (2) und einer zweiten Wand (3) besteht, **dadurch gekennzeichnet, dass** die zweite Wand (3) der Lamelle (1) ein Scharnier (10) aufweist, um das herum die zweite Wand (3) in Richtung der ersten Wand (2) oder von der weg geschwenkt werden kann, um die Lamelle (1) schnappartig zu öffnen und zu schließen.

2. Rollladen nach Anspruch 1, **dadurch gekennzeichnet, dass** der Scharnier (10) ein Filmscharnier oder ein koextrudiertes Scharnier in einem anderen Material ist.

3. Rollladen nach Anspruch 1, **dadurch gekennzeichnet, dass** die Wände (2 und 3) zusammen zur Bildung einer Aufnahme (4) mit ihren in die Aufnahme (4) hinein vorstehenden Verlängerungen (5 und 6) erstrecken, einerseits, und hakenartige Verlängerungen (7 und 8), andererseits, aufweisen, wobei die Wände (3 und 4) vor den Verlängerungen (5 und 6) über einen Verbindungssteg (9) miteinander verbunden sind, wobei eine der Wände (3) in der Nähe des Steges (9) das Scharnier (10) aufweist.

4. Rollladen nach dem vorstehenden Anspruch, **dadurch gekennzeichnet, dass** eine der Wände (2) mit einem vom ersten Steg (9) beabstandeten, hinterschnittenen ersten Sitz (11) und einen von diesem letzteren hinterschnittenen ersten Sitz (11) beabstandeten, hinterschnittenen zweiten Sitz (12) versehen ist, wobei der erste hinterschnittene Sitz (11) dazu bestimmt ist, mit einem zweiten Steg (13) über einen Endkopf (14) desselben schnappartig verbunden zu werden, und der zweite hinterschnittene Sitz (12) dazu bestimmt ist, schnappartig mit einem dritten Steg (15) über einen Endkopf (16) desselben verbunden zu werden, wobei die zweiten und dritten Stege (13, 15) von der zweiten Wand (3) fest vorstehen, um von einer Offenstellung der zweiten Wand (3) in eine Schliessstellung gebracht zu werden.

5. Rollladen nach den vorstehenden Ansprüchen, **dadurch gekennzeichnet, dass** in den zwischen dem ersten Steg (9) und dem zweiten Steg (13) bzw. zwischen dem zweiten Steg (13) und dem dritten Steg (15) gebildeten Kammern Schaumstoffstreifen (17 und 18), bevorzugter Weise aus Schaum mit geschlossenen Poren aufgenommen sind.

6. Rollladen nach den vorstehenden Ansprüchen, **dadurch gekennzeichnet, dass** in die Aufnahme (4) in der Nähe des ersten Steges (9) der Verlängerungen (5 und 6) zu einander gegenüberliegende Zähne (19 und 20) vorstehen, um zusammen ein Verstärkungsplättchen (21) aufzunehmen.

7. Rollladen nach Anspruch 4, **dadurch gekennzeichnet, dass** die schnappartigen Verbindungen ein Spiel aufweisen.

8. Rollladen nach den vorstehenden Ansprüchen, **dadurch gekennzeichnet, dass** eine Lamelle (1) mit zwei Kammern bzw. mit zwei Schaumstoffstreifen (17 und 18) oder mit einer oder mehreren Kammern bzw. einem oder mehreren Schaumstoffstreifen vorgesehen ist.

## Claims

1. A roller shutter for covering swimming pools, consisting of a plurality of floating slats with mutually articulated longitudinal sides, each slat (1) consisting of a first wall (2) and a second wall (3), **characterized in that** the second wall (3) of the slat (1) has a hinge (10), about which the second wall (3) may be pivoted toward and away from the first wall (2) to snap the slat (1) open and closed.

2. A roller shutter as claimed in claim 1, **characterized in that** the hinge (10) is a film or coextruded hinge, which is made of another material.

3. A roller shutter as claimed in claim 1, **characterized in that** the walls (2 and 3) extend together to form a seat (4) by their extensions (5 and 6) which project into the seats (4) on one side and by hook-shaped extensions (7 and 8) on the other side, the walls (3 and 4) being connected together before the extensions (5 and 6), by means of a connecting rib (9), one of the walls (3) having the hinge (10) proximate to the rib (9).

4. A roller shutter as claimed in the preceding claims, **characterized in that** one of the walls (2) has an undercut first seat (11) spaced apart from the first rib (9) and an undercut second seat (12) spaced apart from such undercut first seat (11), the first undercut seat (11) being designed to be connected with a second rib (13) by snap engagement with an end head (14) thereof, and the second undercut seat (12) being designed to be connected with a third rib (15) by snap engagement with an end head (16) thereof, the second and third ribs (13, 15) projecting in rigidly joined fashion from the second wall (3) to be switched from an open position to a closed position of the second wall (3).

5. A roller shutter as claimed in the preceding claims, **characterized in that** foam bands (17 and 18), preferably made of closed-cell foam, are received in the chambers formed between the rib (9) and the rib (13) and between the rib (13) and the rib (15) respectively.

6. A roller shutter as claimed in the preceding claims, **characterized in that** teeth (19 and 20) project in opposed relationship into the seat (4) proximate to the rib (9) of the extensions (5 and 6), for accommodating together a reinforcing plate (21).

7. A roller shutter as claimed in claim 4, **characterized in that** the snap connections include a clearance.

8. A roller shutter as claimed in the preceding claims, **characterized in that** it has a slat (1) with two chambers, i.e. with two foam bands (17 and 18) or with one or more chambers, i.e. one or more foam bands.

## Revendications

1. Volet roulant pour la couverture de piscines in, constitué d'une pluralité de lames flottantes, dont les côtés longitudinaux sont articulés l'un à l'autre chaque lame (1) étant constituée d'une première paroi (2) et d'une seconde paroi (3), **caractérisé en ce que** la seconde paroi (3) de la lame (1) comporte une charnière (10), autour de laquelle la seconde paroi (3) peut être pivotée en rapprochement ou en éloignement de la première paroi (2) pour ouvrir et fermer la lame (1) par encliquetage.

2. Volet roulant selon la revendication 1, **caractérisé en ce que** la charnière (10) est une charnière pelliculaire ou coextrudée constituée d'un autre matériau.

3. Volet roulant selon la revendication 1, **caractérisé en ce que** les parois (2 et 3) s'étendent ensemble pour former un siège (4) par leurs prolongements (5 et 6) qui font saillie à l'intérieur du siège (4) d'un côté et par des prolongements à crochets (7 et 8) de l'autre côté, les parois (3 et 4) étant reliées l'une à l'autre avant les prolongements (5 et 6), par une nervure de liaison (9), l'une des parois (3) comportant la charnière (10) à proximité de la nervure (9).

4. Volet roulant selon la revendication précédente in, **caractérisé en ce que** l'une des parois (2) est munie d'un siège à contre-dépouille (11) espacé de la première nervure (9) et d'un second siège à contre-dépouille (12), espacé de ce premier siège à contre-dépouille (11), le premier siège à contre-dépouille (11) étant destiné à être relié avec une deuxième nervure (13) par encliquetage avec une tête d'extrémité (14) de celle-ci, le second siège en contre-dépouille (12) et avec une troisième nervure (15) par encliquetage avec une tête d'extrémité (16) de celle-ci, la deuxième et la troisième nervure (13, 15) faisant saillie de façon solidaire de la seconde paroi (3) pour être amenées d'une position d'ouverture à une position de fermeture de la deuxième paroi (3).

5. Volet roulant selon les revendications précédentes, **caractérisé en ce que**, dans les chambres formées respectivement entre la nervure (9) et la nervure (13) et entre la nervure (13) et la nervure (15) sont reçues des bandes de mousse (17 et 18), de préférence une mousse à pores fermés.

6. Volet roulant selon les revendications précédentes, **caractérisé en ce que**, dans le siège (4), à proximité de la nervure (9) des prolongements (5 et 6), des dents (19 et 20) font saillie, opposées l'une à l'autre pour loger ensemble une plaque de renfort (21).

7. Volet roulant selon la revendication 4, **caractérisé en ce que** les liaisons par encliquetage comportent un jeu.

8. Volet roulant selon les revendications précédentes, **caractérisé en ce qu'**il comporte une lame (1) avec deux chambres, c'est à dire avec deux bandes de mousse (17 et 18), ou bien avec une ou plusieurs chambres, c'est à dire une ou plusieurs bandes de mousse.
